# EUROPÄISCHE PATENTSCHRIFT

(11) **EP 1 356 434 B1**
(45) Veröffentlichungstag und Bekanntmachung des Hinweises auf die Patenterteilung: **02.08.2006**
(21) Anmeldenummer: 02708296.5
(22) Anmeldetag: 17.01.2002
(51) Int. Cl.: G07C 7/00, G07C 5/12

(54) **FAHRTSCHREIBER MIT EINEM QUADERFÖRMIGEN GEHÄUSE UND MIT EINER DRUCKVORRICHTUNG**
TACHOGRAPH COMPRISING A CUBOID HOUSING AND A PRINTING DEVICE
CHRONOTACHYGRAPHE COMPORTANT UN BOITIER PARALLELEPIPEDIQUE ET UN DISPOSITIF D'IMPRESSION

(30) Priorität: 03.02.2001 DE 20101836 U
(43) Veröffentlichungstag der Anmeldung: 29.10.2003
(73) Patentinhaber: SIEMENS AKTIENGESELLSCHAFT, 80333 München (DE)
(72) Erfinder: HÜGLE, Axel, 78120 Furtwangen (DE)
(86) Internationale Anmeldenummer: PCT/EP2002/000433
(87) Internationale Veröffentlichungsnummer: WO 2002/063571

(56) Entgegenhaltungen:
- EP-A- 0 372 478
- EP-A- 1 052 514
- DE-U- 29 720 521
- DE-U- 29 920 901

## Beschreibung

Die Erfindung betrifft einen Fahrtschreiber mit einem quaderförmigen Gehäuse und mit einer Druckvorrichtung, welche einen Thermodruckkopf und einen frontseitig aus dem Gehäuse des Fahrtschreibers herausbewegbaren Träger zum Nachladen eines den Druckmaterialvorrat bildenden Bandwickels sowie eine wenigstens während des Druckens mit dem Thermodruckkopf unter Zwischenlage des Druckmaterials kraftschlüssig in Wirkverbindung stehende, von einem Laufwerk angetriebene Transportwalze aufweist, wobei der Thermodruckkopf im Gehäuse des Fahrtschreibers und die Transportwalze und das Laufwerk in dem Träger angeordnet sind.

Fahrtschreiber, welche nicht für die Verwendung von Diagrammscheiben als Aufzeichnungsträger ausgerüstet sind, sondern für das Speichern der ermittelten Fahrt- und Arbeitszeitdaten entsprechend ausgebildete Massenspeicher enthalten, machen für die Dokumentation in Form eines visuell lesbaren Beleges geeignete Druckvorrichtungen erforderlich, die innerhalb der Fahrtschreiber angeordnet werden müssen, da in einem Fahrerhaus eines Nutzfahrzeuges Freiraum für den Einbau eines selbständigen, mit dem Fahrtschreiber korrespondierenden Druckers im Allgemeinen nicht gegeben ist.

Einer der Vorteile dieser rein elektronisch erfassenden Fahrtschreiber, nämlich eine höhere Flexibilität bezüglich ihrer Anordnung innerhalb des noch möglichen Handhabungsbereichs des Fahrers wird, wenn im Gegensatz zur Verwendung von vorsteckbaren, kartenförmigen Druckträgern ein Druckprinzip mit streifen- bzw. bandförmigem Druckmaterial Anwendung finden soll, dadurch eingeschränkt, dass es erforderlich ist, dass die betreffende Druckvorrichtung mit dem Druckmaterialvorrat geladen und der Anfangsabschnitt des Druckmaterials in Druckposition gebracht werden muss. Dabei kommt erschwerend hinzu, dass Fahrtschreiber in der Regel als Einbaugeräte konzipiert und somit frontwandbündig eingebaut sind, das heißt, dass lediglich ein frontseitiger Zugang zum Nachladen des Druckmaterialvorrats unter Verwendung eines verschiebbaren oder frontseitig aufschwenk- bzw. aufklappbaren Trägers möglich ist.

Das eingangs erwähnte, in der DE-U 299 20 901.6 beschriebene bauliche Konzept hat den Vorzug einer günstigeren Raumnutzung als es bei Verwendung handelsüblicher Druckwerke möglich wäre. Außerdem entfallen bei diesem Konzept das Einfädeln des Bandanfangs zwischen Thermodruckkopf und Transportwalze sowie Vorkehrungen zur Beseitigung von Papierstau. Ferner lässt sich der Thermodruckkopf ortsfest innerhalb des Gehäuses des Fahrtschreibers anbringen, sodass auch bei aus dem Fahrtschreiber herausbewegtem Träger ein unmittelbarer Kontakt mit Schmutz und Feuchtigkeit weitgehend vermieden ist.

Diese Zuordnung des Thermodruckkopfes zum Gehäuse verursacht jedoch insofern Probleme als die Seitenwände und die Deckelplatte des Gehäuses relativ dünne Blechteile darstellen, der beispielsweise in einem Armaturenträger eines Nutzfahrzeuges gegebene, dem Format des Gehäuses entsprechende Einbauraum keine nach außen abstehende Befestigungselemente zulässt, eine rückwirkungsfreie Abstützung des gefedert gelagerten Thermodruckkopfes erforderlich ist und Nahtstellen und Öffnungen wegen der anzustrebenden Dichtheit des Gerätes zu vermeiden sind. Auf der anderen Seite steht für das Anbringen des Thermodruckkopfes in Richtung der Hochachse des Fahrtschreibers extrem wenig Raum zur Verfügung und es sind die Bedingungen der Großserienfertigung zu beachten. Das heißt, das Anbringen des Thermodruckkopfes soll mit einem möglichst geringen Herstell- und Montageaufwand erfolgen können und bei zufriedenstellender Funktion gut reproduzierbar sein.

Die Aufgabe, die die Erfindung löst, besteht somit darin, eine den genannten Bedingungen gerecht werdende, stabile Anordnung eines Thermodruckkopfes innerhalb des Gehäuses eines Fahrtschreibers zu schaffen, welche wenig Raum beansprucht und mit möglichst einfachen und auf einfache Weise montierbaren Bauteilen realisierbar ist.

Diese Erfindung wird durch die Merkmale des Anspruchs 1 gelöst.

Die Erfindung sieht vor, dass für die Lagerung des gegen die Wirkung wenigstens einer Feder verschwenkbaren Thermodruckkopfes eine Lagerbrücke vorgesehen ist und dass die Lagerbrücke an einer Deckelplatte des Gehäuses des Fahrtschreibers befestigt ist.

Ein bevorzugtes Ausführungsbeispiel ist dadurch gekennzeichnet, dass für das Anbringen der Lagerbrücke an der Deckelplatte ein an der Deckelplatte befestigter Halter vorgesehen ist.

Das bevorzugte Ausführungsbeispiel zeichnet sich insbesondere dadurch aus, dass der Halter plattenförmig ausgebildet ist, dass an den Schenkeln der Lagerbrücke mit Durchgangsbohrungen versehene Lappen ausgebildet sind und dass an dem Halter den Lappen zugeordnete und für Schraubverbindungen vorbereitete Podeste angeformt sind.

Hervorzuheben ist ferner, dass der Halter und die Deckelplatte an mehreren Punkten unter Anwendung einer Blechumformtechnik miteinander nahtlos verbunden sind und außerdem dass der Halter eine der Lagerbrücke entsprechende Freisparung aufweist und dass die Lagerbrücke an dem Halter derart befestigt ist, dass die Lagerbrücke in die Freisparung des Halters eingreift und die Schenkel der Lagerbrücke von der Deckelplatte wegweisen. Vorteilhafte Weiterbildungen der Erfindung beschreiben die bisher nicht zitierten Unteransprüche.

Die erfindungsgemäße Lösung bietet den Vorzug, dass der Thermodruckkopf ausschließlich an der Deckelplatte des Gehäuses angeordnet werden kann und somit, da innerhalb des Gehäuses keine Längs- oder Querzüge für das Anbringen des Thermodruckkopfes erforderlich sind, eine optimale Nutzung des gegebenen Bauraumes besteht. Außerdem ermöglicht die Erfindung eine sichere und stabile Befestigung des Thermodruckkopfes insbesondere auch im Hinblick darauf, dass die Lagerung bzw. Befestigung des Thermodruckkopfes nicht nur die Auflagekraft auf der Transportwalze abzustützen hat sondern beim Verschieben des Trägers auch quer zur Wirkungsrichtung der Auflagekraft gerichtete Kraftkomponenten aufnehmen muss. Von Vorteil ist ferner, dass beim Zusammenbauen der Halter der Lagerbrücke als Fassung dient, und zwar derart, dass beim Befestigen der Lagerbrücke diese mit dem Deckelteil des Gehäuses verspannt wird und dabei in Bewegungsrichtung des Trägers arretiert ist. Außerdem ist hervorzuheben, dass die Erfindung aufgrund der möglichst großflächigen Befestigung des Halters an dem Deckelteil des Gehäuses eine für die Anbringung des Thermodruckkopfes zweckmäßige Versteifung bewirkt und dass der Thermodruckkopf auf einfache Weise austauschbar ist.

Ferner bietet das angewandte Befestigungsverfahren des Halters an dem Deckelteil, welches von der Firma Tox Pressotechnik GmbH und Co. KG, Weingarten entwickelt worden und als Tox-Rundpunkt-Blechverbindungsverfahren bekannt ist, eine nahtlose, druckknopfartige Verbindung durch Materiatumformung. Diese Verbindungstechnik erfüllt zweifelsfrei die Forderung nach Dichtheit und Ebenheit des Deckelteils an dessen Außenseite.

Weitere Vorteile gehen aus der folgenden Beschreibung eines Ausführungsbeispiels gemäß den beigefügten Zeichnungen hervor.

Es zeigen:
- Figur 1: eine weitgehend schematisch dargestellte Seitenansicht einer Druckvorrichtung gemäß dem Oberbegriff des Anspruchs 1, wobei der Träger als Schublade ausgebildet ist, die, um einen als Druckmaterial dienenden Bandwickel einlegen zu können, geöffnet dargestellt ist,
- Figur 2: eine Darstellung gemäß Figur 1 mit in den Fahrtschreiber eingeschobenem Träger,
- Figur 3: eine perspektivische Darstellung eines mit einer Deckelplatte des Deckelteils zu verbindenden Halters,
- Figur 4: eine perspektivisch dargestellte, der Aufnahme des Thermodruckkopfes dienende Lagerbrücke in einer Montagezuordnung zu Figur 3,
- Figur 5: eine als Draufsicht dargestellte perspektivische Untersicht eines Deckelteils des Gehäuses mit eingebautem Thermodruckkopf.
- Figur 6: einen Teilschnitt gemäß der Schnittlinie A in Figur 5.

Ein als Einbaugerät konzipierter Fahrtschreiber 1 weist, wie die Figur 1 erkennen lässt, ein quaderförmiges Gehäuse 2 auf, dem eine Frontwand 3 zugeordnet ist. Dabei kann das raumsparend, vorzugsweise aus Blechmaterial hergestellte Gehäuse 2 aus einem mit einem Bodenteil 4 verbindbaren Deckelteil 5 gemäß Figur 5 bestehen, an welchem Seitenwände 6 und 7, eine Rückwand 8 und eine Deckelplatte 9 ausgebildet sind. Der Fahrtschreiber 1, an dem frontseitig im wesentlichen ein Display beobachtbar ist und diverse Betätigungselemente sowie Schächte für den Fahrern zugeordnete Datenkarten zugänglich sind, besitzt eine Druckerbaugruppe mit einem beispielsweise schubladenartig verschiebbaren Träger 10, welcher frontseitig mit einer Platte 11 abgeschlossen ist, die sich gestalterisch, insbesondere flächenbündig, in die Frontfläche der Frontwand 3 des Fahrtschreibers 1 einfügt. Dem Träger 10 ist beispielsweise ein bistabiles Rastgetriebe zugeordnet, welches im Falle dass Druckmaterial nachgefüllt werden soll, durch Betätigen der Platte 11, die somit als Taste dient, ent- und verriegelbar ist.

Wie aus den Figuren 1 und 2 ferner ersichtlich ist, ist in dem Träger 10 eine Aufnahme 12 ausgebildet, die einem den Druckmaterialvorrat bildenden Bandwickel 13 als lose Halterung dient. Mit 14 ist der Wickelkern des Bandwickels 13 bezeichnet. Zwischen der Aufnahme 12 und der Platte 11 des Trägers 10 befindet sich ein Bauraum 15, in welchem eine Transportwalze 16 sowie ein diese treibendes Laufwerk 17 gelagert sind. Mit 18 ist der Motor des Laufwerkes 17 bezeichnet.

Das wesentliche Merkmal des gattungsgemäßen Druckerkonzeptes, bei dem ein gefedert gelagerter Thermodruckkopf 19 dem Gehäuse 2 zugeordnet ist und der Bandwickel 13, das Laufwerk 17 und die Transportwalze 16 in dem verschiebbaren Träger 10 angeordnet sind, ermöglicht es, dass der zwischen der Frontwand 3 und der Platte 11 des Trägers 10 bestehende Schließspalt als Ausgabeschlitz 20 dienen kann und dass nach dem Einlegen eines Bandwickels 13 in die Aufnahme 12 ein Anfangsabschnitt 21 des Druckmaterials lediglich lose über die Transportwalze 16 und die Platte 11 zu legen ist, um beim Zuschieben des Trägers 10 das Druckmaterial zwischen der Transportwalze 16 und dem Thermodruckkopf 19, dessen gefederte Lagerung mittels des Pfeils P symbolisiert ist, einzuspannen. Mit 22 ist eine Thermoelementeleiste und mit 23 ein Kühlkörper des Thermodruckkopfes 19 bezeichnet. Zweckmäßigerweise ist die Welle 24 der Transportwalze 16 innerhalb eines gewissen Winkels um die Achse 25 des Laufwerkes 17 schwenkbar gelagert, so dass beim Zuschieben des Trägers 10 eine vom Führungsspiel des Trägers 10 unabhängige Ausrichtung zum Thermodruckkopf 19 möglich ist. Ebenso zweckmäßig ist es die stirnseitige, der Transportwalze 16 zugewandte Kante des Kühlkörpers 23 in geeigneter Weise zu runden.

Für die Befestigung des Thermodruckkopfes 19 im Gehäuse 2 ist ein gemäß Figur 3 als Blechteil ausgebildeter Halter 26 vorgesehen. An dem im wesentlichen plattenförmigen, mit einer Freisparung 27 versehenen Halter 26 sind mit Gewindebohrungen 28, 29, 30 und 31 versehene Podeste 32, 33, 34 und 35 angeformt sowie wenigstens eine in die Freisparung hineinragende Zunge 36 ausgebildet. Mit 37 ist eine dem Bandwickel 13 zugeordnete Anschlagleiste bezeichnet. Die Verbindung des Halters 26 mit der Deckelplatte 9 erfolgt mittels der in der Beschreibungseinleitung erwähnten Blechverbindungstechnik. Von den dabei entstehenden Erhebungen sind in Figur 5 zwei sichtbar und mit 38 und 39 bezeichnet, eine dritte Erhebung 40 ist in der Figur 6 dargestellt.

Eine mit der Figur 4 dargestellte Lagerbrücke 41 ist derart ausgebildet, dass sie in die Freisparung 27 des Halters 26 mit beispielsweise geringem Spiel einsetzbar ist. Dabei greift die Zunge 36 des Halters 26 in eine Aussparung 42 der Lagerbrücke 41 ein und dient somit der Ausrichtung vor dem Verschrauben der beiden Bauteile. Mit 43, 44, 45 und 46 sind an der Lagerbrücke 41 angeformte, mit Durchgangsbohrungen 47, 48 und 49 versehene Lappen bezeichnet, mittels denen die Befestigung der Lagerbrücke 41 an dem Halter 26 erfolgt.

In den Schenkeln 50 und 51 der Lagerbrücke 41 sind Bohrungen 52 und 53 ausgebildet, welche dem Anbringen von dem Thermodruckkopf 19 zugeordneten Lagerzapfen 54 und 55 (Figur 5) dienen. Mit 56, 57 und 58 sind Einzüge bezeichnet, die für die Halterung von dem Thermodruckkopf 19 zugeordneten Druckfedern 59, 60 und 61 vorgesehen sind. Mittels in den Schenkeln 50, 51 vorgesehener Freisparungen 62 und 63 sind Führungsschienen 64 und 65 ausgeformt, auf denen sich die mit der Andruckkraft des Thermodruckkopfes 19 belastete Welle 24 der Transportwalze 16 abstützt. Stirnseitig sind die Führungsschienen 64, 65 mit nicht näher bezeichneten Keilflächen versehen, die das Aufschieben der Welle 24 auf die Führungsschienen 64, 65, das bei gleichzeitigem Verschwenken des unter der Wirkung von Druckfedem 59, 60, 61 stehenden Thermodruckkopfes 19 erfolgt, erleichtern. Zweckmäßigerweise sind in diesem Zusammenhang der Welle 24 nicht dargestellte Laufbuchsen zugeordnet. Eine mit 66 bezeichnete Öffnung im Schenkel 50 dient dem Thermodruckkopf 19, welcher mit einem angeformten Finger in die Öffnung 66 eingreift als Begrenzungsanschlag für den Fall, dass der Träger 10 aus dem Fahrtschreiber 1 herausgezogen ist.

Wie die Figur 5 zeigt sind dem Träger 10 im Deckelteil 5 Laufschienen 67 und 68 zugeordnet, wobei die eine Laufschiene 67 unmittelbar an der Seitenwand 6 des Deckelteils 5 befestigt ist, und die andere Laufschiene 68 an einem das Gehäuse 2 versteifenden, beispielsweise auch für die Befestigung des Displays des Fahrtschreibers 1 vorgesehenen, L-förmigen Strukturteil 69 angeformt ist. 70 stellt ein dem Thermodruckkopf 19 zugeordnetes Flachbandkabel dar. Von den der Befestigung der Lagerbrücke 41 an dem Halter 26 dienenden Schrauben sind in der Figur 5 drei sichtbar und mit 71, 72 und 73 bezeichnet.

An dem Thermodruckkopf 19 bzw. an dessen Kühlkörper 23 sind mit den Lagerzapfen 54 und 55 zusammenwirkende Lagerarme angeformt; einer ist in den Figuren 5 und 6 sichtbar und mit 74 bezeichnet. Der Vollständigkeit halber sei bezüglich der Figur 5 noch erwähnt, dass an dem Strukturteil 69 angeformte Stützen 75 und 76 sowie an den Seitenwänden 6 und 7 ausgebildete Auflagen 77, 78 und 79 für das Befestigen einer die elektronischen Bauteile des Fahrtschreibers 1 tragenden Leiterplatte vorgesehen sind. Außerdem dienen die Auflagen 77, 78 und 79 zusammen mit einem Schlitz 80 in der Rückwand 8 dem Befestigen des Bodenteils 4 an dem Deckelteil 5 indem am Bodenteil 4 ausgebildete Riegel mit den als Zungen wirkenden Auflagen 77, 78 und 79 in Eingriff gebracht werden. Einzüge 81 und 82 sind für das Verrasten der Frontwand 3 mit dem Gehäuse 2 vorgesehen.

Der Schnitt, Figur 6, verdeutlicht nochmals die unmittelbare und somit raumsparende Zuordnung der Lagerbrücke 41 zur Deckelplatte 9 des Deckelteils 5 sowie die Verschachtelung der lösbaren Lagerbrücke 41 mit dem nicht lösbaren Halter 26. Dabei sollte der Halter 26 wegen der stabilisierenden Funktion möglichst großflächig mit der Deckelplatte 9 in Verbindung stehen.

## Patentansprüche

1. Fahrtschreiber mit einem quaderförmigen Gehäuse und mit einer Druckvorrichtung, welche einen Thermodruckkopf und einen frontseitig aus dem Gehäuse des Fahrtschreibers herausbewegbaren Träger zum Nachladen eines den Druckmaterialvorrat bildenden Bandwickels sowie eine mit dem Thermodruckkopf unter Zwischenlage des Druckmaterials kraftschlüssig in Wirkverbindung stehende, von einem Laufwerk angetriebene Transportwalze aufweist, wobei der Thermodruckkopf im Gehäuse des Fahrtschreibers und die Transportwalze und das Laufwerk in dem Träger angeordnet sind,
**dadurch gekennzeichnet,**
**dass** für die Lagerung des gegen die Wirkung wenigstens einer Feder (59, 60, 61) verschwenkbaren Thermodruckkopfes (19) eine Lagerbrücke (41) mit Schenkeln (50,51) vorgesehen ist,
**dass** die Lagerbrücke (41) an einer Deckelplatte (9) des Gehäuses (2) des Fahrtschreibers (1) befestigt ist
und **dass** in den Schenkeln (50,51) der Lagerbrücke (41) Bohrungen (52,53) ausgebildet sind, welche dem Anbringen von dem Thermodruckkopf (19) zugeordneten Lagerzapfen (54,55) dienen.

2. Fahrtschreiber nach Anspruch 1,
**dadurch gekennzeichnet,**
**dass** für das Anbringen der Lagerbrücke (41) an der Deckelplatte (9) ein an der Deckelplatte (9) befestigter Halter (26) vorgesehen ist.

3. Fahrtschreiber nach Anspruch 2,
**dadurch gekennzeichnet,**
**dass** der Halter (26) plattenförmig ausgebildet ist,
**dass** an den Schenkeln (50, 51) der Lagerbrücke (41) mit Durchgangsbohrungen (47, 48, 49) versehene Lappen (43, 44, 45, 46) ausgebildet sind und
**dass** an dem Halter (26) den Lappen (43, 44, 45, 46) zugeordnete und für Schraubverbindungen vorbereitete Podeste (32, 33, 34, 35) angeformt sind.

4. Fahrtschreiber nach Anspruch 3,
**dadurch gekennzeichnet,**
**dass** der plattenförmige Halter (26) länger und breiter ist als der durch die Schraubverbindungen notwendige Flächenbedarf zur Befestigung der Lagerbrücke (41).

5. Fahrtschreiber nach Anspruch 2,
**dadurch gekennzeichnet,**
**dass** der Halter (26) und die Deckelplatte (9) an mehreren Punkten unter Anwendung einer Blechumformtechnik miteinander nahtlos verbunden sind.

6. Fahrtschreiber nach Anspruch 4,
**dadurch gekennzeichnet,**
**dass** der Halter (26) eine der Lagerbrücke (41) entsprechende Freisparung (27) aufweist und
**dass** die Lagerbrücke (41) an dem Halter (26) derart befestigt ist, dass die Lagerbrücke (41) in die Freisparung (27) des Halters (26) eingreift und die Schenkel (50, 51) der Lagerbrücke (41) von der Deckelplatte (9) wegweisen.

7. Fahrtschreiber nach Anspruch 6,
**dadurch gekennzeichnet,**
**dass** zur Ausrichtung der Lagerbrücke (41) vor deren Verschraubung mit dem Halter (26) an der Lagerbrücke (41) und an dem Halter (26) Mittel (36, 42) für eine formschlüssige Verbindung zwischen dem Halter (26) und der Lagerbrücke (41) ausgebildet sind.

8. Fahrtschreiber nach Anspruch 1,
**dadurch gekennzeichnet,**
**dass** mittels Freisparungen (62, 63) in den Schenkeln (50, 51) der Lagerbrücke (41) der Achse (24) der Transportwalze (16) zugeordnete Führungsschienen (64, 65) ausgebildet sind.

9. Fahrtschreiber nach Anspruch 6,
**dadurch gekennzeichnet,**
**dass** zur Schaffung eines beim Öffnen und Schließen des Trägers (10) wirksamen Schnappeffektes in Verbindung mit dem federnd auf die Transportwalze (16) einwirkenden Thermodruckkopf (19) an den Führungsschienen (64, 65) der Achse (24) der Transportwalze (16) zugeordnete Keilflächen und Lagermulden ausgebildet sind.

10. Fahrtschreiber nach Anspruch 1,
**dadurch gekennzeichnet,**
**dass** einem eine Thermoelementeleiste (22) tragenden, in den Schenkeln (50, 51) der Lagerbrücke (41) radial zur Transportwalze (16) verschwenkbar gelagerten Kühlkörper (23) des Thermodruckkopfes (19) wenigstens ein die Schwenkbewegungen begrenzender Anschlag (66) zugeordnet ist.

## Claims

1. Tachograph comprising a cuboid housing and a printing device, which has a thermal print head and a support which can be removed from the front side of the housing of the tachograph in order to reload a reel of paper strip forming the store of printing material, and a transport roll which, is operatively connected by a force fit to the thermal print head with the interposition of the printing material and is driven by a movement mechanism, the thermal print head being arranged in the housing of the tachograph, and the transport roll and the movement mechanism being arranged in the support,
**characterized**
**in that** a support bridge (41) which has legs (50, 51), and can be pivoted counter to the action of at least one spring (59, 60, 61), is provided to support the thermal print head (19),
**in that** the support bridge (41) is fixed to a top panel (9) of the housing (2) of the tachograph (1), and
**in that** holes (52, 53), which are used to fit bearing journals (54, 55) assigned to the thermal print head (19) are formed in the legs (50, 51) of the support bridge (41).

2. Tachograph according to Claim 1, **characterized in that** a retainer (26) that is fixed to the top panel (9) is provided for fitting the support bridge (41) to the top panel (9).

3. Tachograph according to Claim 2, **characterized**
**in that** the retainer (24) is plate-like,
**in that** lugs (43, 44, 45, 46) provided with through holes (47, 48, 49) are formed on the legs (50, 51) of the support bridge (41), and
**in that** platforms (32, 33, 34, 35) assigned to the lugs (43, 44, 45, 46) and prepared for screw connections are integrally moulded on the retainer (26).

4. Tachograph according to Claim 3, **characterized in that** the plate-like retainer (26) is longer and wider than the necessary area required by the screw connections for fixing the support bridge (41).

5. Tachograph according to Claim 2, **characterized in that** the retainer (26) and the top panel (9) are connected to each other seamlessly at a plurality of points by using a sheet metal forming technique.

6. Tachograph according to Claim 4, **characterized**
**in that** the retainer (26) has a cutout (27) corresponding to the support bridge (41), and
**in that** the support bridge (41) is fixed to the retainer (26) in such a way that the support bridge (41) engages in the cutout (27) in the retainer (26), and the legs (50, 51) of the support bridge (41) point away from the top panel (9).

7. Tachograph according to Claim 6, **characterized in that**, in order to align the support bridge (41) with the retainer (26) before they are screwed together, means (36, 42) for a form-fitting connection between the retainer (26) and the support bridge (41) are formed on the support bridge (41) and on the retainer (26).

8. Tachograph according to Claim 1, **characterized in that** guide rails (64, 65) assigned to the shaft (24) of the transport roll (16) are formed by means of cutouts (62, 63) in the legs (50, 51) of the support bridge (41).

9. Tachograph according to Claim 6, **characterized in that**, in order to create a snap-in effect which is effective when opening and closing the support (10), in conjunction with the thermal print head (19) acting in a sprung manner on the transport roll (16), inclined surfaces and bearing depressions assigned to the shaft (24) of the transport roll (16) are formed on the guide rails (64, 65).

10. Tachograph according to Claim 1, **characterized in that** a heat sink (23) belonging to the thermal print head (19) which bears a thermal element bar (22) and is mounted in the legs (50, 51) of the support bridge (41) such that it can be pivoted radially with respect to the transport roll (16), is assigned at least one stop (66) which limits the pivoting movements.

## Revendications

1. Tachygraphe avec un boîtier parallélépipédique et un système d'impression, lequel comporte une tête d'imprimante thermique et un chariot, pouvant être extrait par l'avant du boîtier du tachygraphe et permettant de recharger un rouleau formant la réserve de support d'impression, ainsi qu'un cylindre de transport, commandé par un mécanisme d'entraînement et concourant, par entraînement par adhérence, au moins pendant l'impression, avec la tête d'imprimante thermique, alors que le support d'impression y est intercalé, où la tête d'imprimante thermique est disposée dans le boîtier du tachygraphe et le cylindre de transport et le mécanisme d'entraînement sont disposés dans le chariot,
**caractérisé par le fait**
**qu'**il est prévu, pour la mise en place de la tête d'imprimante thermique (19) pouvant pivoter en s'opposant à l'effort d'au moins un ressort (59, 60, 61), une console porteuse (41) comportant des branches (50, 51),
**que** la console porteuse (41) est fixée à une plaque de couverture (9) du boîtier (2) du tachygraphe (1) et
**que**, dans les branches (50, 51) de la console porteuse (41), sont ménagés des trous (52, 53) qui servent à la mise en place de tourillons (54, 55) affectés à la tête d'imprimante thermique (19).

2. Tachygraphe selon la revendication 1,
**caractérisé par le fait**
**que**, pour la mise en place de la console porteuse (41) sur la plaque de couverture (9), il est prévu un support (26) sur la plaque de couverture (9).

3. Tachygraphe selon la revendication 2,
**caractérisé par le fait**
**que** le support (26) a la forme d'une plaque,
**que**, sur les branches (50, 51) de la console porteuse (41), sont ménagées des pattes (43, 44, 45, 46) dotées de trous traversants (47, 48, 49) et
**que**, sur le support (26), sont formés des socles (32, 33, 34, 35) correspondant aux pattes (43, 44, 45, 46) et prévus pour des assemblages vissés.

4. Tachygraphe selon la revendication 3,
**caractérisé par le fait**
**que** le support (26) en forme de plaque est plus long et plus large que la surface nécessaire pour les assemblages vissés pour la fixation de la console porteuse (41).

5. Tachygraphe selon la revendication 2,
**caractérisé par le fait**
**que** le support (26) et la plaque de couverture (9) sont assemblés en plusieurs points, sans joint et sans bavure, en utilisant une technique de déformation de la tôle.

6. Tachygraphe selon la revendication 4,
**caractérisé par le fait**
**que** le support (26) comporte une découpe (27) correspondant à la console porteuse (41) et
**que** la console porteuse (41) est fixée au support (26) de telle manière que la console porteuse (41) s'engage dans la découpe (27) du support (26) et que les branches (50, 51) de la console porteuse (41) sont dirigées l'opposé de la plaque de couverture (9).

7. Tachygraphe selon la revendication 6,
**caractérisé par le fait**
**que**, pour l'alignement de la console porteuse (41) avant qu'elle soit vissée avec le support (26), des moyens (36, 42) destinés à un assemblage géométrique entre le support (26) et la console porteuse (41) sont ménagés sur la console porteuse (41) et sur le support (26).

8. Tachygraphe selon la revendication 1,
**caractérisé par le fait**
**que**, au moyen de découpes (62, 63) dans les joues (50, 51) de la console porteuse (41), sont ménagées des glissières de guidage (64, 65) correspondant à l'axe (24) du cylindre de transport (16).

9. Tachygraphe selon la revendication 6,
**caractérisé par le fait**
**que**, pour créer un effet d'enclenchement, agissant lors de l'ouverture et de la fermeture du chariot (10), en liaison avec la tête d'imprimante thermique (19) appuyant d'une façon élastique sur le cylindre de transport (16), des surfaces obliques et des cavités d'appui, correspondant à l'axe (24) du cylindre de transport (16), sont ménagées sur les glissières de guidage (64, 65).

10. Tachygraphe selon la revendication 1,
**caractérisé par le fait**
**que**, au moins, une butée (66) limitant les mouvements pivotants est attribuée à un dissipateur thermique (23) de la tête d'imprimante thermique (19) supportant une barrette (22) de thermocouples et monté, dans les branches (50, 51) de la console porteuse (41), pivotant radialement par rapport au cylindre de transport (16).
